# EUROPÄISCHE PATENTSCHRIFT

(11) **EP 2 102 892 B1**
(45) Veröffentlichungstag und Bekanntmachung des Hinweises auf die Patenterteilung: **30.11.2016**
(21) Anmeldenummer: 07847963.1
(22) Anmeldetag: 07.12.2007
(51) Int. Cl.: H01K 1/32, H01K 9/08, H01J 61/35, H01J 61/40

(54) **LAMPE MIT EINEM TEILWEISE BESCHICHTETEN LAMPENGEFÄSS**
LAMP WITH A LAMP VESSEL COATED IN PLACES
LAMPE AVEC UNE AMPOULE A REVETEMENT PARTIEL

(30) Priorität: 19.12.2006 DE 102006060022
(43) Veröffentlichungstag der Anmeldung: 23.09.2009
(73) Patentinhaber: OSRAM GmbH, 80807 München (DE)
(72) Erfinder: LÜNNEMANN, Marc, 89547 Gerstetten (DE); HERING, Oliver, 89168 Niederstotzingen (DE)
(86) Internationale Anmeldenummer: PCT/EP2007/063498
(87) Internationale Veröffentlichungsnummer: WO 2008/074657

(56) Entgegenhaltungen:
- EP-A- 0 772 378
- DE-A1- 1 909 394
- DE-A1- 10 247 983
- DE-U1- 8 600 640

## Beschreibung

Die Erfindung betrifft eine Lampe gemäß dem Oberbegriff des Anspruchs 1.

### I. Stand der Technik

Eine derartige Lampe ist beispielsweise in der Offenlegungsschrift DE 40 39 948 A1 offenbart. Diese Schrift beschreibt eine Halogenglühlampe für einen Kraftfahrzeugscheinwerfer mit zwei Glühfäden für Fern- und Abblendlicht, deren Lampengefäß im Bereich des Abblendlichtglühfadens mit einer mehrlagigen Beschichtung versehen ist, um gelbes Licht zu erzeugen.

Die DE 102 47 983 A1, EP 0 772 378 A2, DE 86 00 640 U1 und die DE 1 909 394 offenbaren jeweils Lampen mit beschichteten Lampengefäßen.

### II. Darstellung der Erfindung

Es ist Aufgabe der Erfindung, eine gattungsgemäße Lampe mit einer verbesserten Beschichtung des Lampengefäßes bereitzustellen, welche die Blendwirkung des Leuchtmittels reduziert, ohne die Leuchtdichte bzw. die Beleuchtungsstärke in der Hauptabstrahlrichtung der Lampe zu vermindern.

Diese Aufgabe wird erfindungsgemäß durch die Merkmale des Anspruchs 1 gelöst. Besonders vorteilhafte Ausführungen der Erfindung sind in den abhängigen Ansprüchen beschrieben.

Die erfindungsgemäße Lampe besitzt einen Lampensockel und ein darin fixiertes Lampengefäß sowie mindestens ein innerhalb des Lampengefäßes angeordnetes Leuchtmittel, wobei auf der Oberfläche des Lampengefäßes eine zumindest partiell Licht absorbierende Beschichtung angeordnet ist, die auf einem sockelnahen Abschnitt des Lampengefäßes angeordnet ist und sich bis zu einer maximalen Höhe über dem Lampensockel erstreckt, die kleiner ist als die Höhe des mindestens einen Leuchtmittels über dem Lampensockel.

Durch diese Beschichtung werden die Lichtstrahlen, welche die Lampe im sockelnahen Bereich des Lampengefäßes verlassen und welche keinen wesentlichen Beitrag zur gewünschten Beleuchtungsfunktion leisten, erfindungsgemäß teilweise oder , in einem nicht zur Erfindung gehörendem Beispiel, vollständig absorbiert. Insbesondere im Fall einer Fahrzeugscheinwerferlampe, die beispielsweise zur Realisierung eines Abblendlichts genutzt wird, werden durch die Beschichtung die Lichtstrahlen, welche die Lampe im sockelnahen Bereich des Lampengefäßes verlassen und zur Beleuchtung des Fahrzeugvorfeldes sowie zu den Sichtbarkeitswerten über der Hell-Dunkel-Grenze beitragen, aber keinen nennenswerten Beitrag zu dem für die Straßenausleuchtung wesentlichen Bereich nahe der Hell-Dunkel-Grenze leisten, erfindungsgemäß teilweise oder, in einem nicht zur Erfindung gehörendem Beispiel, vollständig absorbiert.

Die Beschichtung der erfindungsgemäßen Lampe trägt damit, zumindest im Fall einer Fahrzeugscheinwerferlampe, aufgrund der Absorption der zu den Sichtbarkeitswerten über der Hell-Dunkel-Grenze liegenden Lichtstrahlen zur Reduktion der Blendwirkung des Leuchtmittels bei. Andererseits erstreckt sich die Beschichtung der erfindungsgemäßen Lampe nicht in den, dem Leuchtmittel gegenüberliegenden und das Leuchtmittel umschließenden Abschnitt des Lampengefäßes, so dass die Lichtstrahlen, welche den hauptsächlichen Beitrag zur Beleuchtungsstärke in dem für die Straßenausleuchtung bedeutsamen Bereich nahe der Hell-Dunkel-Grenze leisten, durch die Beschichtung nicht geschwächt werden. Insbesondere kann daher mit einer erfindungsgemäßen Lampe, die beispielsweise als Fahrzeugscheinwerferlampe verwendet wird, eine hohe Beleuchtungsstärke in dem für die Straßenausleuchtung wesentlichen Bereich nahe der Hell-Dunkel-Grenze bei gleichzeitiger Reduktion der Blendwirkung des Leuchtmittels erreicht werden.

In einer beispielhaften Lampe ist die Beschichtung Licht undurchlässig ausgebildet. Erfindungsgemäß ist die Beschichtung derart ausgebildet, dass sie bevorzugt Licht aus einem vorgegebenen Spektralbereich teilweise oder vollständig absorbiert. Bei einer beispielhaften Lampe, die nur ein Leuchtmittel, beispielsweise einen Glühfaden, besitzt, kann die Beschichtung Licht undurchlässig ausgebildet sein, um die Blendwirkung zu reduzieren. Alternativ ist bei der erfindungsgemäßen Lampe, die nur ein Leuchtmittel, beispielsweise einen Glühfaden, besitzt, die Beschichtung aber auch derart ausgebildet sein, dass sie bevorzugt Licht aus einem vorgegebenen Spektralbereich absorbiert. Über die Schichtdicke und das verwendete Material der Beschichtung kann ihr Absorptionsgrad verändert werden. Mittels dieser bevorzugt Licht aus einem vorgegebenen Spektralbereich absorbierenden Beschichtung kann ferner auch die farbliche Erscheinung des Scheinwerfers verändert werden, da die Lichtstrahlen aus dem sockelnahen Bereich des Lampengefäßes dem Scheinwerfer eine Farbe verleihen, wenn man direkt in den Scheinwerfer blickt.

Die Beschichtung der erfindungsgemäßen Lampe auf dem sockelnahen Lampengefäßabschnitt erstreckt sich vorzugsweise bis zum Lampensockel und bedeckt die Oberfläche des sockelnahen Abschnitts des Lampengefäßes vollständig. Der in den Lampensockel hineinragenden, abgedichteten Abschnitt des Lampengefäßes bleibt vorzugsweise unbeschichtet, um Probleme bei der Sockelung zu vermeiden.

Die erfindungsgemäße Lampe ist mit einer weiteren Beschichtung versehen, die auf der Oberfläche eines vom Lampensockel abgewandten, sockelfernen Abschnitts des Lampengefäßes angeordnet ist. Diese weitere Beschichtung erstreckt sich in Richtung des Lampensockels bis zu einer minimalen Höhe über dem Lampensockel, die größer ist als die Summe aus der Höhe des mindestens einen Leuchtmittels über dem Lampensockel und der Ausdehnung des mindestens einen Leuchtmittels in Längserstreckungsrichtung der Lampe. Mit anderen Worten formuliert, die weitere Beschichtung auf dem sockelfernen Lampengefäßabschnitt und die Beschichtung auf dem sockelnahen Lampengefäßabschnitt sind durch einen ringförmigen, das mindestens eine Leuchtmittel umschließenden, unbeschichteten Lampengefäßabschnitt getrennt. Die weitere Beschichtung bedeckt vorzugsweise auch die Kuppe des Lampengefäßes, wenn diese nicht bereits Licht undurchlässig ausgebildet ist. Durch die weitere Beschichtung wird die Blendwirkung der erfindungsgemäßen Lampe weiter reduziert, weil nun auch die Lichtstrahlen aus dem sockelfernen Endabschnitt des Lampengefäßes, die ebenfalls keinen wesentlichen Beitrag zur gewünschten Beleuchtungsfunktion leisten, erfindungsgemäß teilweise oder, in einem nicht zur Erfindung gehörendem Beispiel, vollständig absorbiert werden.

Die weitere Beschichtung der Lampe ist aus den oben genannten Gründen ebenfalls , in einem nicht erfinderischen Beispiel, Licht undurchlässig ausgeführt oder, alternativ und erfindungsgemäß, derart ausgebildet, dass sie bevorzugt Licht aus einem vorgegebenen Spektralbereich absorbiert.

Die Erfindung ist vorzugsweise auf Glühlampen anwendbar, die einen oder zwei Glühfäden als Leuchtmittel aufweisen, und besonders bevorzugt auf Glühlampen für Fahrzeugscheinwerfer.

Gemäß einiger bevorzugter Ausführungsbeispiele der Erfindung besitzt die erfindungsgemäße Lampe zwei Glühfäden als Leuchtmittel, wobei der erste Glühfaden in einer ersten Höhe über dem Lampensockel angeordnet ist und der zweite Glühfaden in einer zweiten, geringeren Höhe über dem Lampensockel in dem Innenraum des Lampengefäßes angeordnet ist, und wobei die Beschichtung auf einem sockelnahen Abschnitt des Lampengefäßes angeordnet ist und sich über eine maximale Höhe über dem Lampensockel erstreckt, die kleiner als die erste Höhe und größer als die zweite Höhe ist. Durch die, in diesem Fall bevorzugt Licht aus einem vorgegebenen Spektralbereich absorbierende Beschichtung wird, wie bereits oben erläutert wurde, die vom ersten Glühfaden ausgehende Blendwirkung reduziert, ohne dass dabei die von dem ersten Glühfaden in die Hauptemissionsrichtung ausgesandten Lichtstrahlen, durch die Beschichtung geschwächt werden, da sich die Beschichtung nicht auf den, den ersten Glühfaden umschließenden Lampengefäßabschnitt erstreckt. Die vorgenannte Beschichtung ist auf dem Lampengefäß im Bereich des zweiten Glühfadens angeordnet und vorzugsweise so ausgebildet, dass der mit der Beschichtung versehene, sockelnahe Abschnitt des Lampengefäßes den zweiten Glühfaden ringförmig umschließt. Dadurch kann mittels der Beschichtung auf dem sockelnahen Lampengefäßabschnitt die Farbtemperatur oder die Farbe des von dem zweiten Glühfaden emittierten Lichts verändert werden. Erfindungsgemäß ist diese Beschichtung derart ausgebildet, dass sie Licht aus dem langwelligen Spektralbereich (d.h. aus dem Bereich des roten, gelben und grünen Lichts) stärker absorbiert als Licht aus dem kurzwelligen Spektralbereich (d.h. aus dem Bereich des blauen und violetten Lichts). Dadurch kann, wie bereits oben erläutert wurde, die Blendwirkung des vom ersten Glühfaden ausgehenden Lichts reduziert werden und außerdem die Farbtemperatur des von dem zweiten Glühfaden emittierten Lichts auf einen Wert im Bereich von ca. 3500 Kelvin bis 4500 Kelvin angehoben werden.

Erfindungsgemäß besitzt die oben beschriebene Zwei-Faden-Glühlampe eine weitere Beschichtung, die auf einem vom Lampensockel abgewandten, sockelfernen Abschnitt des Lampengefäßes angeordnet ist und sich in Richtung des Lampensockels bis zu einer minimalen Höhe über dem Lampensockel erstreckt, die größer als die Summe aus der Höhe des ersten Glühfadens über dem Lampensockel und der Ausdehnung des ersten Glühfadens in Längserstreckungsrichtung der Lampe ist. Dadurch wird die Blendwirkung des vom ersten Glühfaden ausgehenden Lichts weiter reduziert.

### III. Beschreibung der bevorzugten Ausführungsbeispiele

Nachstehend wird die Erfindung anhand von bevorzugten Ausführungsbeispielen näher erläutert. Es zeigen:
Figur 1 Eine Seitenansicht einer Lampe gemäß einem ersten nicht zur Erfindung gehörenden Beispiel
Figur 2 Eine Seitenansicht einer Lampe gemäß dem ersten Ausführungsbeispiel der Erfindung
Figur 3 Eine Seitenansicht einer Lampe gemäß einem zweiten nicht zur Erfindung gehörenden Beispiel der Erfindung
Figur 4 Eine Seitenansicht einer Lampe gemäß dem zweiten Ausführungsbeispiel der Erfindung

Die Figur 1 zeigt eine schematische Darstellung des Aufbaus der Halogenglühlampen gemäß einem ersten nicht zur Erfindung gehörenden Beispiel. Bei diesen Halogenglühlampen handelt es sich um eine so genannte H7-Lampe, die zum Betrieb an einer Nennspannung von 12 Volt in einem Kraftfahrzeug vorgesehen sind. Die Leistungsaufnahme dieser Lampe beträgt bei einer Betriebsspannung von 13,2 Volt ca. 55 Watt.

Diese Halogenglühlampe besitzt ein gläsernes, im wesentlichen zylindrisches Lampengefäß 100, das an einem Ende mit einem Sockel 102 versehen ist. Innerhalb des Lampengefäßes 100 ist eine axial ausgerichtete Glühwendel 103 angeordnet, deren mit einem Molybdänröhrchen umhüllte Wendelabgänge jeweils mit einem Stromzuführungsdraht 104, 105 verschweißt sind. Die beiden Stromzuführungsdrähte 104, 105 sind jeweils elektrisch leitend mit einem elektrischen Anschluss 106, 107 des Sockels 102 verbunden. Das Lampengefäß 100 besteht aus Quarzglas oder Hartglas, beispielsweise Alumensilikatglas.

Die Lampengefäßkuppe 101 ist Licht undurchlässig ausgebildet und mit einer schwarzen Beschichtung versehen. Der in unmittelbarer Nachbarschaft zum Lampensockel 102 angeordnete, sockelnahe Abschnitt 1010 des Lampengefäßes 101 ist auf seiner äußeren Oberfläche mit einer Beschichtung 108 ausgestattet. Diese Beschichtung erstreckt sich, ausgehend vom Lampensockel 102 bis zu einer maximalen Höhe H_{B} über dem Lampensockel 102, die gleich oder kleiner ist als die Höhe H_{W} der Glühwendel 103 über dem Lampensockel 102. Die Beschichtung 108 erstreckt sich ringförmig, über die gesamte äußere Oberfläche des unterhalb der Glühwendel 103 angeordneten, sockelnahen Abschnitts 1010 des Lampengefäßes 100.

Bei der Beschichtung 108 handelt es sich beispielsweise um eine Interferenzfilterbeschichtung mit einer in einem schmalen Lichtwellenlängenbereich angeordneten Filterkante, bei der ein Übergang des Filters von hoher zu geringer Absorption erfolgt, oder um eine Tauchbeschichtung gemäß der US 6,369,510, die zum Beispiel gelbes, rotes und grünes Licht stärker absorbiert als blaues und violettes Licht. Im Fall eines Interferenzfilters ist die Filterkante beispielsweise so eingestellt, dass das Interferenzfilter langwelliges Licht, insbesondere die Lichtfarben rot, gelb und grün stärker absorbiert als kurzwelliges Licht, wie beispielsweise blaues und violettes Licht. Der Absorptionsgrad des Interferenzfilters kann über zusätzliche Absorberschichten im Interferenzfilter auf den gewünschten Grad eingestellt werden. Im Fall einer Tauchbeschichtung gemäß der US 6,369,510 können sowohl der Absorptionsgrad als auch die Farbtemperatur der Beschichtung 108 über die Schichtdicke gesteuert werden.

In Figur 2 ist eine Lampe gemäß dem ersten Ausführungsbeispiel der Erfindung abgebildet. Diese Lampe unterscheidet sich von der Lampe gemäß dem ersten nicht zur Erfindung gehörenden Beispiel nur dadurch, dass das Lampengefäß 100 auf der äußeren Oberfläche eines, in unmittelbarer Nachbarschaft zur Lampengefäßkuppe 101 angeordneten, sockelfernen Lampengefäßabschnitts 1011 eine weitere Beschichtung 109 aufweist. In allen anderen Details stimmt die in Figur 2 dargestellte Lampe gemäß dem ersten Ausführungsbeispiel mit der in Figur 1 abgebildete Lampe gemäß dem ersten nicht zur Erfindung gehörenden Beispiel überein.

Daher werden in den Figuren 1 und 2 für identische Lampenteile dieselben Bezugszeichen verwendet. Die weitere Beschichtung 109 erstreckt sich, ausgehend von dem Rand der Kuppe 101, in Richtung des Lampensockels 102 bis zu einer minimalen Höhe H_{M} über dem Lampensockel 102, die gleich oder größer ist als die Summe aus der Höhe H_{W} der Glühwendel 103 über dem Lampensockel 102 und der Ausdehnung L der Glühwendel 103 in Längserstreckungsrichtung der Lampe. Die weitere Beschichtung 109 ist baugleich zur Beschichtung 108 ausgebildet. Bei der Lampe gemäß dem ersten Ausführungsbeispiel der Erfindung ist somit nur der die Glühwendel 103 ringförmig umschließende Abschnitt des Lampengefäßes 100 unbeschichtet ausgebildet.

Die Beschichtungen 108 und 109 können alternativ aber auch, in einem nicht zur Erfindung gehörendem Beispiel, Licht undurchlässig ausgebildet sein, oder unterschiedliche Filtereigenschaften aufweisen, so dass sie Licht aus unterschiedlichen Spektralbereichen verstärkt absorbieren, um der Lampe ein anderes Erscheinungsbild zu geben.

In der Figur 3 ist eine Lampe gemäß dem zweiten nicht zur Erfindung gehörenden Beispiel dargestellt. Bei dieser Lampe handelt es sich um eine Halogenglühlampe, insbesondere eine H4-Lampe, die zum Einsatz in dem Scheinwerfer eines Kraftfahrzeugs vorgesehen ist.

Diese Glühlampe besitzt ein gläsernes Lampengefäß 300, das in einem metallischen Sockel 302 fixiert ist. Die Kuppe 301 des Lampengefäßes 300 ist Licht undurchlässig ausgebildet, und beispielsweise mit einer schwarzen Beschichtung versehen. Innerhalb des Lampengefäßes 300 sind eine erste Glühwendel 303 zur Erzeugung des Abblendlichts und eine zweite Glühwendel 304 zur Erzeugung des Fernlichts sowie eine Abblendkappe 305 angeordnet. Die beiden Glühwendeln 303, 304 bestehen aus Wolfram und die Abblendkappe 305 besteht aus einem Molybdänblech. Zur Halterung und elektrischen Spannungsversorgung der Glühwendeln 303, 304 dienen drei Stromzuführungsdrähte 307, 308, 309, die aus Molybdän gefertigt sind. Die Stromzuführungsdrähte 307, 308, 309 sind in einem Steg 310 aus Quarzglas fixiert, aus dem abgedichteten Ende des Lampengefäßes 300 herausgeführt und jeweils mit einem elektrischen Kontakt 320, 321 des Sockels 302 verbunden. Das erste Ende der ersten Glühwendel 303 ist mit dem ersten Stromzuführungsdraht 307 verbunden. Das zweite Ende der ersten Glühwendel 303 ist an der Abblendkappe 305 fixiert. Die Abblendkappe 305 dient hier zusammen mit dem ersten 307 und dritten Stromzuführungsdraht 309 zusätzlich auch als Stromzuführung für die erste Glühwendel 303. Die zweite Glühwendel 304 ist an den Stromzuführungsdrähten 308, 309 fixiert.

Der in unmittelbarer Nachbarschaft zum Lampensockel 302 angeordnete, sockelnahe Abschnitt 3010 des Lampengefäßes 300 ist auf seiner äußeren Oberfläche mit einer Beschichtung 330 ausgestattet. Diese Beschichtung 330 erstreckt sich, ausgehend vom Lampensockel 302 bis zu einer maximalen Höhe H₁ über dem Lampensockel 302, die gleich oder kleiner ist als die Höhe H₂ der ersten Glühwendel 303 über dem Lampensockel 302 und größer ist als die Höhe H₄ der zweiten Glühwendel 304 über dem Lampensockel 302. Die Beschichtung 308 erstreckt sich ringförmig, über die gesamte äußere Oberfläche des unterhalb der ersten Glühwendel 303 angeordneten, sockelnahen Abschnitts 3010 des Lampengefäßes 300. Insbesondere umschließt die Beschichtung 330 ringförmig die zweite Glühwendel 304.

Bei der Beschichtung 330 handelt es sich beispielsweise um eine Interferenzfilterbeschichtung mit einer in einem schmalen Lichtwellenlängenbereich angeordneten Filterkante, bei der ein Übergang des Filters von hoher zu geringer Absorption erfolgt, oder um eine Tauchbeschichtung gemäß der US 6,369,510, die gelbes, rotes und grünes Licht stärker absorbiert als blaues und violettes Licht. Im Fall eines Interferenzfilters ist die Filterkante so eingestellt, dass das Interferenzfilter langwelliges Licht, insbesondere die Lichtfarben rot, gelb und grün stärker absorbiert als kurzwelliges Licht, wie beispielsweise blaues und violettes Licht. Der Absorptionsgrad des Interferenzfilters kann über zusätzliche Absorberschichten im Interferenzfilter auf den gewünschten Grad eingestellt werden. Im Fall einer Tauchbeschichtung gemäß der US 6,369,510 kann der Absorptionsgrad der Beschichtung 330 und die Farbtemperatur des Lichts über die Schichtdicke gesteuert werden.

Die Beschichtung 330 reduziert die Blendwirkung des von der ersten Glühwendel 303 ausgehenden Lichts und erhöht die Farbtemperatur des von der zweiten Glühwendel 304 ausgehenden Lichts.

In Figur 4 ist eine Lampe gemäß dem zweiten Ausführungsbeispiel der Erfindung abgebildet. Diese Lampe unterscheidet sich von der Lampe gemäß dem zweiten nicht zur Erfindung gehörendem Beispiel nur dadurch, dass das Lampengefäß 300 auf der äußeren Oberfläche eines, in unmittelbarer Nachbarschaft zur Lampengefäßkuppe 301 angeordneten, sockelfernen Lampengefäßabschnitts 3011 eine weitere Beschichtung 340 aufweist. In allen anderen Details stimmt die in Figur 4 dargestellte Lampe gemäß dem zweiten Ausführungsbeispiel mit der in Figur 3 abgebildeten Lampe gemäß dem zweiten nicht zur Erfindung gehörenden Beispiel überein. Daher werden in den Figuren 3 und 4 für identische Lampenteile dieselben Bezugszeichen verwendet. Die weitere Beschichtung 340 erstreckt sich, ausgehend von dem Rand der Kuppe 301, in Richtung des Lampensockels 302 bis zu einer minimalen Höhe H₃ über dem Lampensockel 302, die gleich oder- größer ist als die Summe aus der Höhe H₂ der ersten Glühwendel 303 über dem Lampensockel 302 und der Ausdehnung L1 der ersten Glühwendel 303 in Längserstreckungsrichtung der Lampe. Die weitere Beschichtung 340 ist baugleich zur Beschichtung 330 ausgebildet. Bei der Lampe gemäß dem zweiten Ausführungsbeispiel der Erfindung ist somit nur der die erste Glühwendel 303 ringförmig umschließende Abschnitt des Lampengefäßes 300 unbeschichtet ausgebildet.

Die Erfindung beschränkt sich nicht auf die oben näher erläuterten Ausführungsbeispiele.

Beispielsweise kann die in Figur 3 bzw. 4 abgebildete Beschichtung 330 auch mit stufenartig oder kontinuierlich vom Lampensockel in Richtung der Lampengefäßkuppe 301 verringertem Lichtabsorptionsgrad ausgebildet sein. Insbesondere kann die Beschichtung 330 derart ausgebildet sein, dass sie im ringförmig die zweite Glühwendel 304 umschließenden Bereich, der sich zwischen der Höhe H4 und H1 erstreckt, eine geringere Lichtabsorption aufweist als im Bereich zwischen der Höhe H4 und dem Lampensockel 302. Auf einfache Weise kann dies durch eine reduzierte Schichtdicke der Beschichtung 330 im Bereich zwischen der Höhe H4 und H1, der die zweite Glühwendel 304 umschließt, erreicht werden.

Alternativ kann die in Figur 3 bzw. 4 abgebildete Beschichtung 330 aber auch derart ausgebildet sein, dass sie sich nur vom Lampensockel 302 bis zur Höhe H4 erstreckt und somit das Lampengefäß 300 im Bereich der beiden Glühwendeln 303, 304 unbeschichtet ist.

Außerdem kann die Lampengefäßkuppe 101, 301 anstelle der schwarzen Beschichtung auch eine andersfarbige, beispielsweise eine silberfarbene Beschichtung aufweisen. Alternativ kann aber auch auf die schwarze Beschichtung der Lampengefäßkuppe 101, 301 verzichtet werden und beispielsweise stattdessen die weitere Beschichtung 109 auf die Lampengefäßkuppe 101 erstreckt werden.

Die Erfindung kann ferner auch auf Glühlampen angewandt werden, die eine transversal zur Lampengefäßachse ausgerichtete Glühwendel aufweisen, wie zum Beispiel H3-Lampen.

## Patentansprüche

1. Lampe mit einem Lampensockel (102, 302) und einem darin fixierten Lampengefäß (100, 300) sowie mindestens einem innerhalb des Lampengefäßes (100, 300) angeordneten Leuchtmittel (103, 303), wobei auf der Oberfläche eines sockelnahen Abschnitts (1010, 3010) des Lampengefäßes (100, 300) eine Licht absorbierende Beschichtung (108, 330) angeordnet ist, die bis zu einer maximalen Höhe (H_{B}, H₁) über dem Lampensockel (102) erstreckt, die gleich oder kleiner ist als die Höhe (H_{W}, H₂) des mindestens einen Leuchtmittels (103, 303) über dem Lampensockel (102, 302),
und wobei auf einem vom Lampensockel (102, 302) abgewandten, sockelfernen Abschnitt (1011, 3011) des Lampengefäßes (100, 300) eine weitere Licht absorbierende Beschichtung (109) angeordnet ist, die sich in Richtung des Lampensockels (102, 302) bis zu einer minimalen Höhe (H_{M}, H₃) über dem Lampensockel (102, 302) erstreckt, die gleich oder größer ist als die Summe aus der Höhe (H_{W}, H₂) des mindestens einen Leuchtmittels (103, 303) über dem Lampensockel (102, 302) und der Ausdehnung des mindestens einen Leuchtmittels (L, L1) in Längserstreckungsrichtung der Lampe, so dass die Beschichtung (108, 330) auf dem sockelnahen Abschnitt (1010, 3010) und die weitere Beschichtung (109) auf dem sockelfernen Abschnitt (1011, 3011) des Lampengefäßes (100) durch einen, das mindestens eine Leuchtmittel (103, 303) umschließenden, unbeschichteten Lampengefäßabschnitt getrennt sind,
**dadurch gekennzeichnet, dass** der unbeschichtete Lampengefäßabschnitt ringförmig ist, und wobei die Beschichtung (108, 330) und die weitere Beschichtung (109) Licht partiell absorbieren und derart ausgebildet sind, dass sie Licht aus dem Spektralbereich des roten, gelben und grünen Lichts stärker absorbieren als Licht aus dem Spektralbereich des blauen und violetten Lichts.

2. Lampe nach Anspruch 1, wobei die Beschichtung (108, 330) und die weitere Beschichtung (109) als Interferenzfilterbeschichtung ausgebildet sind, deren Filterkante so eingestellt ist, dass das Interferenzfilter langwelliges Licht der Lichtfarben rot, gelb und grün stärker absorbiert als kurzwelliges Licht der Lichtfarben blau und violett, oder als Tauchbeschichtung ausgebildet sind, die rotes, gelbes und grünes Licht stärker absorbiert als blaues und violettes Licht.

3. Lampe nach Anspruch 1 oder 2, wobei das mindestens eine Leuchtmittel ein Glühfaden (103, 303) ist.

4. Lampe nach Anspruch 1 oder 2, die als Leuchtmittel zwei Glühfäden (303, 304) besitzt, wobei der erste Glühfaden (303) in einer ersten Höhe (H₂) über dem Lampensockel (302) angeordnet ist, und der zweite Glühfaden (304) in einer zweiten, geringeren Höhe (H₄) über dem Lampensockel (302) in dem Innenraum des Lampengefäßes (300) angeordnet ist, und wobei die Beschichtung (330) auf dem sockelnahen Abschnitt (3010) des Lampengefäßes (300) sich über eine maximale Höhe (H₁) über dem Lampensockel (302) erstreckt, die gleich oder kleiner ist als die erste Höhe (H₂) und größer ist als die zweite Höhe (H₄).

5. Lampe nach Anspruch 4, wobei der mit der Beschichtung (330) versehene sockelnahe Abschnitt (3010) des Lampengefäßes (300) den zweiten Glühfaden (304) ringförmig umschließt.

6. Lampe nach einem oder mehreren der Ansprüche 1 bis 5 ausgebildet als Fahrzeugscheinwerferlampe.

## Claims

1. Lamp having a lamp base (102, 302) and a lamp vessel (100, 300) fixed therein, and at least one lighting means (103, 303) arranged within the lamp vessel (100, 300), a light absorbing coating (108, 330) being arranged on the surface of a section (1010, 3010) that is close to the base of the lamp vessel (100, 300) and extending as far as a maximum height (H_{B}, H₁) above the lamp base (102) which is equal to or less than the height (H_{W}, H₂) of the at least one lighting means (103, 303) above the lamp base (102, 302), and a further light-absorbing coating (109) being arranged on a section (1011, 3011) of the lamp vessel (100, 300) that is remote from and faces away from the lamp base (102, 302) and extending in the direction of the lamp base (102, 302) as far as a minimal height (H_{M}, H₃) above the lamp base (102, 302) which is equal to or greater than the sum of the height (H_{W}, H₂) of the at least one lighting means (103, 303) above the lamp base (102, 302) and the extent of the at least one lighting means (L, L1) in the direction of the longitudinal extent of the lamp, so that the coating (108, 330) on the section (1010, 3010) that is close to the base and the further coating (109) on the section (1011, 3011) of the lamp vessel (100) that is remote from the base are separated by an uncoated lamp vessel section enclosing the at least one lighting means (103, 303),
**characterized in that** the uncoated lamp vessel section is annular, and wherein the coating (108, 330) and the further coating (109) partially absorb light and are formed in such a way that they absorb light from the spectral range of the red, yellow and green light more highly than light from the spectral range of the blue and violet light.

2. Lamp according to Claim 1, wherein the coating (108, 330) and the further coating (109) are formed as an interference filter coating, the filter edge of which is set such that the interference filter absorbs long-wave light from the red, yellow and green light colours more highly than short-wave light of the blue and violet light colours, or are formed as a dip coating which absorbs red, yellow and green light more highly than blue and violet light.

3. Lamp according to Claim 1 or 2, wherein the at least one lighting means is an incandescent filament (103, 303).

4. Lamp according to Claim 1 or 2, which has two incandescent filaments (303, 304) as lighting means, wherein the first incandescent filament (303) is arranged at a first height (H₂) above the lamp base (302), and the second incandescent filament (304) is arranged at a second, lower height (H₄) above the lamp base (302) in the interior of the lamp vessel (300), and wherein the coating (330) on the section (3010) of the lamp vessel (300) that is close to the base extends over a maximum height (H₁) above the lamp base (302) which is equal to or less than the first height (H₂) and greater than the second height (H₄).

5. Lamp according to Claim 4, wherein the section (3010) of the lamp vessel (300) that is close to the base and is provided with the coating (330) surrounds the second incandescent filament (304) annularly.

6. Lamp according to one or more of Claims 1 to 5, formed as a vehicle headlight lamp.

## Revendications

1. Lampe comprenant un culot (102, 302) et une ampoule (100, 300) fixée dans celui-ci, ainsi qu'au moins un moyen d'éclairage (103, 303) disposé à l'intérieur de l'ampoule (100, 300), un revêtement (108, 330) absorbant la lumière étant situé sur la surface d'une partie (1010, 3010) de l'ampoule (100, 300) proche du culot, lequel revêtement s'étend jusqu'à une hauteur maximale (H_{B}, H₁) au-dessus du culot (102) qui est inférieure ou égale à la hauteur (H_{W}, H₂) à la hauteur de l'au moins un moyen d'éclairage (103, 303) au-dessus du culot (102, 302),
et un second revêtement (109) absorbant la lumière étant situé sur une partie (1011, 3011) de l'ampoule (100, 300) éloignée du culot (102, 302), à l'opposé de celui-ci, lequel revêtement s'étend en direction du culot (102, 302) jusqu'à une hauteur minimale (H_{M}, H₃) au-dessus du culot (102, 302) qui est supérieure ou égale à la somme de la hauteur (H_{W}, H₂) de l'au moins un moyen d'éclairage (103, 303) au-dessus du culot (102, 302) et de l'étendue de l'au moins un moyen d'éclairage (L, L1) dans la direction de l'étendue longitudinale de la lampe, de sorte que le revêtement (108, 330) sur la partie (1010, 3010) proche du culot et le second revêtement (109) sur la partie (1011, 3011) de l'ampoule (100) éloignée du culot soient séparés par une partie d'ampoule dépourvue de revêtement entourant l'au moins un moyen d'éclairage (103, 303), **caractérisée en ce que** la partie d'ampoule dépourvue de revêtement est annulaire, et le revêtement (108, 330) et le second revêtement (109) absorbant partiellement la lumière et étant conçus de telle sorte qu'ils absorbent plus fortement la lumière de la région spectrale correspondant à lumière rouge, jaune et verte que la lumière de la région spectrale correspondant à la lumière bleue et violette.

2. Lampe selon la revendication 1, le revêtement (108, 330) et le second revêtement (109) étant conçus en tant que revêtement formant filtre d'interférence dont le bord de filtre est réglé de sorte que le filtre d'interférence absorbe plus fortement la lumière de grande longueur d'onde des couleurs rouge, jaune et verte que la lumière de courte longueur d'onde des couleurs bleue et violette, ou en tant que revêtement au trempé absorbant plus fortement la lumière rouge, jaune et verte que la lumière bleue et violette.

3. Lampe selon la revendication 1 ou 2, l'au moins un moyen d'éclairage étant un filament incandescent (103, 303).

4. Lampe selon la revendication 1 ou 2, possédant, en tant que moyen d'éclairage, deux filaments incandescents (303, 304), le premier filament incandescent (303) étant situé à une première hauteur (H₂) au-dessus du culot (302) et le second filament incandescent (304) étant situé à une seconde hauteur (H₄), moins importante, au-dessus du culot (302) dans l'espace intérieur de l'ampoule (300), et le revêtement (330) situé sur la partie (3010) de l'ampoule (300) proche du culot s'étendant sur une hauteur maximale (H₁) au-dessus du culot (302) qui est inférieure ou égale à la première hauteur (H₂) et supérieure à la seconde hauteur (H₄) .

5. Lampe selon la revendication 4, la partie (3010) de l'ampoule (300) proche du culot, pourvue du revêtement (330), entourant le second filament incandescent (304) de manière annulaire.

6. Lampe selon une ou plusieurs des revendications 1 à 5, conçue en tant que lampe de phare de véhicule automobile.
